# EUROPÄISCHE PATENTSCHRIFT

(11) **EP 1 676 791 B1**
(45) Veröffentlichungstag und Bekanntmachung des Hinweises auf die Patenterteilung: **04.03.2009**
(21) Anmeldenummer: 05028464.5
(22) Anmeldetag: 24.12.2005
(51) Int. Cl.: B65D 81/32, B05C 17/005

(54) **Mehrkammerkartusche für mehrkomponentige plastische Massen mit axial hintereinander angeordneten Kammern**
Plural chamber cartridge for a multi componet plastic mass with axially aligned chambers
Emballage distributeur comportant des chambres axialement alignées pour matière plastique à plusieurs composants

(30) Priorität: 04.01.2005 DE 102005000757
(43) Veröffentlichungstag der Anmeldung: 05.07.2006
(73) Patentinhaber: Ritter GmbH, 86830 Schwabmünchen (DE)
(72) Erfinder: Ritter, Frank, 87745 Eppishausen (DE)
(74) Vertreter: Gallo, Wolfgang

(56) Entgegenhaltungen:
- EP-A- 0 624 403
- EP-A- 1 634 654

## Beschreibung

Die Erfindung betrifft eine Mehrkammerkartusche für mehrkomponentige plastische Massen wie Silikone, Klebstoffe und dergleichen mit axial hintereinander angeordneten Kammern zur Aufnahme der Komponenten gemäß dem Oberbegriff des Anspruchs 1.

Neben den altbekannten Standardformen von Zweikammerkartuschen mit Längsunterteilung des Innenraums eines zylindrischen Kartuschenrohrs in zwei Kammern durch eine Querwand (ältere Bauform) oder ein koaxiales Innenrohr (neuere Bauform als Koaxialkartusche) sind auch schon Zweikammerkartuschen mit axial hintereinander liegenden Kammern bekannt geworden. Beispiele hierfür finden sich in den US-Patenten 4 050 612, 4 029 236 und 4 961 520 sowie in der EP-0-624 403 A1.

Bei der aus der EP-0 624 403 A1 bekannten Anordnung sind die beiden Kammern, denen jeweils ein eigener Kolben zugeordnet ist, die zum Ausdrücken der beiden Komponenten gemeinsam betätigt werden, in einem zylindrischen Kartuschenrohr hintereinander angeordnet. Die erste Kammer ist dabei zwischen dem Kartuschenrohr und einem darin angeordneten konzentrischen Innenrohr gebildet, das sich nur über etwa die halbe Länge des Kartuschenrohrs erstreckt. Diese ringförmige Kammer ist durch einen hinten eingesetzten ringförmigen Kolben abgeschlossen. Die zweite, axial dahinter liegende Kammer ist durch einen nach vorne zu einem Becher erweiterten Kolben gebildet, dessen Becherwand an der Innenwand des Kartuschenrohrs anliegt. Diese Becherwand stößt mit ihrem vorderen Rand am Ringkolben der ersten Kammer an, so daß bei Druckausübung auf den die hintere Kammer abschließenden Kolben dieser Druck auf den die vordere Kammer abschließenden Ringkolben übertragen wird und beide Kolben gemeinsam vorbewegt werden. Die hintere Kammer enthält außerdem einen von deren Kolben nach vorne vorspringenden zentrischen Zapfen, der beim Vorschieben des hinteren Kolbens in das Innenrohr der vorderen Kammer eintaucht. An ihrem vorderen Ende ist die hintere Kammer durch eine sich am Ende des Innenrohrs der vorderen Kammer anschließende Radialwand begrenzt, die außen an der Becherinnenwand der hinteren Kammer anliegt.

Die Konstruktion dieser bekannten Zweikammerkartusche bedingt es, daß die beiden Kammern nach dem notwendigen vorherigen Montieren der Kartusche nur vom Kartuschenmundstück her befüllt werden kann, was relativ schwierig ist und besondere Einrichtungen erfordert, und wobei auch die Entlüftung nicht unproblematisch ist.

Eine Zweikammerkartusche mit der Merkmalkombination des Oberbegriffs des Patentanspruchs 1 ist aus dem nicht vorveröffentlichten, aber prioritätsälteren Dokument EP 1 634 654 A1, dort Fig. 8 bekannt. Dort bildet der doppelwandige Einsatz an seinem vorderen Ende ein quer geteiltes Mundstück, dessen einer Austrittskanal mit der inneren Teilkammer im vorderen Teil des Kartuschenrohrinnenraums in Verbindung steht, und dessen anderer Teil mit der ringförmigen äußeren Teilkammer im vorderen Teil des Kartuschenrohrinnenraums in Verbindung steht. Der ringförmige Zwischenraum zwischen den beabstandeten Rohrwänden des doppelwandigen Einsatzes verbindet dabei die ringförmige äußere Teilkammer im vorderen Teil des Kartuschenrohrinnenraums mit der im hinteren Teil des Kartuschenrohrs gebildeten Kammer. Auch bei dieser prioritätsälteren Anordnung müssen die Kammern sämtlich durch den Kartuschenhals befüllt werden, und diese prioritätsältere Anordnung kann nur als Zweikammerkartusche benutzt werden.

Der Erfindung liegt die Aufgabe zugrunde, eine Mehrkammerkartusche mit axial hintereinander liegenden Kammern zu schaffen, bei welcher ein einfaches Befüllen jeder der Kammern auf einer Standardabfüllanlage möglich ist, und die es auch ermöglicht, die Kartusche bei Bedarf als Dreikammerkartusche zu benutzen.

Diese Aufgabe wird gemäß der Erfindung durch die im Anspruch 1 angegebene Anordnung gelöst. Vorteilhafte Ausgestaltungen und Weiterbildungen der Erfindung sind Gegenstand der Unteransprüche.

Bei der erfindungsgemäßen Anordnung ist die vordere Kammer durch den vorderen Teil des Innenraums des Kartuschenrohrs gebildet, und die hintere Kammer ist durch den Innenraum eines Bechers gebildet, der erst nach dem Füllen und Verschließen mit einem Kolben in den hinteren Teil des Kartuschenrohrs eingesetzt wird. Daher können bei der erfindungsgemäßen Anordnung beide Kammern separat auf einer Standardabfüllanlage mit der jeweiligen Komponente befüllt und sodann mittels eines Kolbens verschlossen werden, bevor der die hintere Kammer bildende Becher in das Kartuschenrohr eingesetzt wird.

Wegen der weiteren Einzelheiten der erfindungsgemäßen Anordnung wird auf die nachfolgende Beschreibung eines Ausführungsbeispiels und der anliegenden Zeichnungen Bezug genommen, in denen zeigt:
- Fig. 1: im Axialschnitt eine Mehrkammerkartusche nach der Erfindung mit gefüllten Kammern, wobei jedoch die hintere Kammer noch nicht in das Kartuschenrohr eingesetzt ist,
- Fig. 2: die gebrauchsfertige Mehrkammerkartusche nach der Erfindung vor Beginn des Ausdrückens,
- Fig. 3: die Anordnung nach Fig. 1 nach einer anfänglichen Phase des Ausdrückens,
- Fig. 4: die Kartusche im weitgehend ausgedrückten Zustand, und
- Fig. 5: die Kartusche im vollständig ausgedrückten Zustand.

Gemäß den Zeichnungen besteht die erfindungsgemäße Mehrkammerkartusche aus einem hinten offenen Kartuschenrohr 1 mit einer vorderen Stirnwand 2 und einem angeformten Mundstück 3, einem konzentrisch im vorderen Teil des Kartuschenrohrs 1 eingesetzten Doppelwandeinsatz 4 mit einer vorderen Stirnwand 5 und einem angeformten inneren Mundstück 6, das konzentrisch im Mundstück 3 angeordnet ist, einer Kolbenanordnung aus einem Ringkolben 7 und einem mittigen Kolben 8 zum Verschluß der im vorderen Teil des Kartuschenrohrs gebildeten vorderen Komponentenkammer K1, weiter aus einem in den hinteren Teil des Kartuschenrohrs 1 einzusetzenden und eine hintere Kammer K2 bildenden Becher 9 mit einem hinteren Becherboden 10, einem angeformten mittigen Hohlzapfen 11 und einem das vordere offene Becherende verschließenden Ringkolben 12.

In den Zeichnungen ist die Füllung der vorderen Komponentenkammer K1 und der hinteren Komponentenkammer K2 mit der einen bzw. der anderen Materialkomponente jeweils durch Schraffuren dargestellt. Figur 1 zeigt den Zustand der Mehrkammerkartusche am Ende der Fertigung, wo die im vorderen Teil des Kartuschenrohrs 1 und im Becher 9 gebildeten Komponentenkammern **K1** bzw. **K2** bereits gefüllt und mit dem jeweiligen Kolben 7, 8 bzw. 12 verschlossen sind, wobei Kartuschenrohr 1 und Becher 9 aber noch getrennt sind. Bei der Darstellung nach Figur 2 ist der Becher 9 in den hinteren Teil des Kartuschenrohrs eingesetzt, und die Mehrkammerkartusche ist gebrauchsfertig, d. h. das Auspressen der Kartusche kann beginnen.

Zunächst sind aber noch mit Bezug auf Figur 1 einige Einzelheiten der Kartuschenanordnung zu erläutern.

Wie schon erwähnt, ist im vorderen Teil des Kartuschenrohrs 1 ein doppelwandiger Einsatz 4 eingesetzt. Dieser bildet innerhalb des vorderen Teils des Kartuschenrohrs ein konzentrisches doppelwandiges Innenrohr und unterteilt so den vorderen Teil des Innenraums des Kartuschenrohrs 1 in eine ringförmige äußere Teilkammer K1 a und eine innere Teilkammer K1b. Die beiden Teilkammern sind zwar mit der gleichen ersten Materialkomponente befüllt, stehen miteinander aber nicht in Verbindung. Zugleich ist damit aber auch die Option geschaffen, die erfindungsgemäße Kartusche als Dreikammerkartusche für drei Materialkomponenten einzusetzen.

Der doppelwandige Einsatz 4 bildet mit seinen beiden konzentrischen Rohrwänden 41 und 42 einen ringspaltförmigen Zwischenraum 43, der, wie im folgenden noch beschrieben wird, als Strömungskanal für die in der hinteren Kammer K2, also im Becher 9, befindliche Materialkomponente zur Mundstückanordnung 3, 6 dient. Der Einsatz 4 ist in geeigneter Weise mit der vorderen Stirnwand 2 des Kartuschenrohrs 1 verbunden, was in an sich bekannter Weise durch eine entsprechend gestaltete, in den Zeichnungen nicht dargestellte Rastverbindung, aber auch durch Ultraschallschweißen, Kleben oder dergleichen erfolgen kann. Es versteht sich auch, daß der Einsatz 4 durch geeignete, in den schematischen Zeichnungen nicht dargestellte, aber dem Fachmann bekannte Maßnahmen zentriert ist.

Wie aus den Zeichnungen hervorgeht, ist die vordere Stirnwand 5 des Einsatzes 4 so ausgebildet, daß die innere Teilkammer K1b durch diese Stirnwand abgeschlossen ist, an welcher das innere Mundstück 6 angeformt ist, so daß diese innere Teilkammer K1b durch das innere Mundstück 6 entleerbar ist. Wie weiter ersichtlich ist, bildet die vordere Stirnwand 5 des Einsatzes 4 durch entsprechend angeordnete Rippen, Nuten oder dergleichen Öffnungen 51, 52, welche die äußere Teilkammer K1 a mit dem Ringraum zwischen dem Mundstück 3 und dem inneren Mundstück 6 verbinden, und auch den Zwischenraum 43 zwischen den Rohrwänden 41, 42 des Einsatzes 4 mit dem Ringraum zwischen dem Mundstück 3 und dem inneren Mundstück 6 verbinden.

Der Ringkolben 12, der den Becher 9 und somit die hintere Kammer K2 verschließt, weist eine Ringnut 13 auf, die, wie die übrigen Zeichnungsfiguren zeigen, komplementär zum hinteren, über die Kolben 7, 8 überstehenden Endbereich des Einsatzes 4 angeordnet und ausgebildet ist, so daß dieser hintere Endbereich beim Einsetzen des Bechers 9 in das Kartuschenrohr 1 in diese Ringnut 13 eintaucht, und der Ringkolben 12 weist außerdem einen Kranz von in die Ringnut 13 ausmündenden Öffnungen oder Bohrungen 14 auf. Durch diese Bohrungen 14 kann die zweite Materialkomponente aus der hinteren Kammer K2, wenn der Becher gemäß Figur 2 in das Kartuschenrohr 1 eingesetzt ist, in den als Strömungskanal dienenden Zwischenraum zwischen den Rohrwänden 41, 42 des Einsatzes 4 austreten. Die Mittel zum Versiegeln der beiden Kammern bis zum Gebrauch, nämlich der vorderen Kammer K1 im Mundstückbereich und der hinteren Kammer K2, beispielsweise durch eine Siegelfolie über dem Ringkolben 12, sind in den schematischen Zeichnungen aus Vereinfachungsgründen nicht dargestellt.

Die Figuren 2 bis 5 zeigen die Funktion der Mehrkammerkartusche beim Ausdrückvorgang.

Figur 2 zeigt die ausdrückbereite Kartusche. Die vordere Stirnwand des Ringkolbens 12 des in das Kartuschenrohr 1 eingesetzten Bechers 9 liegt an den hinteren Stirnwänden der Kolben 7 und 8 an; der Boden der Ringnut 13 im Ringkolben 12 liegt an der rückwärtigen Stirnfläche der Einsatzrohrwände 41, 42 an; die vordere Stirnfläche der Rohrwand des Bechers 9 liegt an der rückwärtigen Stirnfläche des Ringkolbens 7 an, und die vordere Stirnfläche des Zapfens 11 liegt an der rückwärtigen Stirnfläche des Innenkolbens 8 an.

Wenn nun mittels eines üblichen Presstempels in einer Ausdrückpistole Pressdruck auf den hinten liegenden Becherboden 10 ausgeübt wird, wird der Becher 9 innerhalb des Kartuschenrohrs 1 vorgeschoben. Dabei wird der Ringkolben 12 durch den Einsatz 4 in seiner Axialposition fixiert, während der Ringkolben 7 und der Innenkolben 8 durch die Rohrwand des Bechers 9 bzw. durch dessen mittigen Zapfen 11 vorgeschoben werden. Die beiden Kammern K1 (bestehend aus den Teilkammern K1a und K1b) und K2 werden also im gleichen Maße axial gestaucht, so daß Material aus diesen ausgepresst wird. Das Material aus der vorderen Teilkammer K1a gelangt durch die Durchtrittsöffnungen 51 in den Ringraum zwischen dem Mundstück 3 und dem inneren Mundstück 6; Material aus der inneren Teilkammer K1b gelangt in das Innere Mundstück 6, und Material aus der hinteren Kammer K2 gelangt durch den Zwischenraum 43 der Einsatzrohrwände 41, 42 und die Austrittsöffnungen 52 ebenfalls in den Ringraum zwischen dem Mundstück 3 und dem inneren Mundstück 6. Aus der Mundstückanordnung gelangen dann die Materialströme aus dem Zwischenraum zwischen dem äußeren Mundstück 3 und dem inneren Mundstück 6 sowie aus dem inneren Mundstück 6 in einen üblichen, auf dem Mundstückanordnung aufgesetzten Mischer, der die Materialkomponenten aus den beiden Kammern K1 und K2 (oder, wenn die Kartusche als Dreikammerkartusche verwendet wird, aus allen drei Kammern) innig miteinander vermischt.

Die Figuren 3 und 4 zeigen Zwischenzustände während des Ausdrückvorgangs; Figur 5 zeigt den Endzustand bei vollständig entleerter Kartusche. Wie man daraus sieht, erfolgt die Entleerung nahezu restmengenfrei. Eine geringe Restmenge verbleibt, außer im Mundstück, nur in dem Zwischenraum 43 zwischen den Einsatzrohrwänden 41, 42.

Wie für den Fachmann leicht ersichtlich ist, lassen sich die Mischungsverhältnisse durch entsprechende Wahl der relativen Querschnitte der Komponentenkammem K1 und K2 in weiten Grenzen wählen. Beispielsweise kann der Querschnitt der hinteren Kammer K2 im Becher 9 durch mehr oder weniger großen Durchmesser des mittigen Zapfens 11 verändert werden, oder dadurch, daß der Außendurchmesser des Bechers 9 verkleinert wird, während die Becheraußenwand radiale Rippen zur Abstützung innerhalb der Kartuschenrohrwand 1 erhält.

## Patentansprüche

1. Mehrkammerkartusche für mehrkomponentige plastische Massen mit axial hintereinander angeordneten Kammern (K1, K2), bestehend aus
einem hinten offenen Kartuschenrohr (1) mit einer vorderen Stirnwand (2) und einem daran angeformten Mundstück (3), einem im vorderen Teil des Kartuschenrohrinnenraums angeordneten doppelwandigen Einsatz (4) mit zwei konzentrischen, durch einen schmalen Zwischenraum (43) beabstandeten Rohrwänden (41, 42), der den vorderen Teil des Kartuschenrohrinnenraums in eine ringförmige äußere Teilkammer (K1a) und eine innere Teilkammer (K1b) unterteilt und hinten offen ist,
einem die äußere Teilkammer (K1a) hinten abschließenden Ringkolben (7) und einem die innere Teilkammer (K1b) hinten abschließenden inneren Kolben (8),
und aus einem in den hinteren Teil des Kartuschenrohrs (1) einsetzbaren, eine hintere Kammer (K2) bildenden Becher (9) mit einem hinteren Becherboden (10) und einem daran angeformten mittigen Zapfen (11) sowie mit einem das offene vordere Ende des Bechers (9) verschließenden, zwischen der Becherwand und dem mittigen Zapfen (11) angeordneten Ringkolben (12), in welchem Durchtrittsöffnungen (14) gebildet sind,
wobei die Anordnung so getroffen ist, daß die Wand des Bechers (9) mit seiner vorderen Stirnfläche an dem die ringförmige Teilkammer (K1a) verschließenden Ringkolben (7) anliegt, der Zapfen (11) mit seiner vorderen Stirnfläche an den die innere Teilkammer (K1b) verschließendem Kolben (8) anliegt, der Einsatz (4) mit den rückwärtigen Stirnflächen seiner Rohrwände (41, 42) an dem den Becher (9) verschließenden Ringkolben (12) anliegt, und die Durchtrittsöffnungen (14) in dem den Becher (9) verschließenden Ringkolben (12) in den Zwischenraum (43) zwischen den Rohrwänden (41, 42) des Einsatzes (4) münden **dadurch gekennzeichnet, dass** der Einsatz (4) vorne mit einer Stirnwand (5) mit einem innerhalb des Mundstücks (3) des Kartuschenrohrs (1) angeordneten inneren Mundstück (6) ausgebildet ist, und dass Durchtrittsöffnungen (51, 52) vorgesehen sind, welche die äußere Teilkammer (K1a) mit dem Ringraum zwischen dem Mundstück (3) und dem inneren Mundstück (6) verbinden sowie auch den Zwischenraum (43) zwischen den Rohrwänden (41, 42) des Einsatzes (4) mit dem Ringraum zwischen dem Mundstück (3) und dem inneren Mundstück (6) verbinden.

2. Mehrkammerkartusche nach Anspruch 1, wobei die Rohrwände (41, 42) des Einsatzes (4) um eine gewisse Distanz axial über die rückwärtige Stirnfläche der die vorderen Teilkammern (K1a, K1b) verschließenden Kolben (7, 8) übersteht und der den Becher (9) verschließende Ringkolben (12) mit einer zu dem Überstand komplementären Ringnut (13) ausgebildet ist.

3. Verwendung einer Mehrkammerkartusche nach Anspruch 1 oder 2 als Dreikammerkartusche für drei Materialkomponenten, von denen jeweils eine in der vom Becher (9) gebildeten hinteren Kammer (K2) und in den im vorderen Teil des Kartuschenrohrinnenraums gebildeten ringförmigen und inneren Teilkammern (K1a, K1b) untergebracht sind.

## Claims

1. Multichamber cartridge for multicomponent plastic masses, said cartridge having chambers (K1, K2) disposed axially one behind the other, consisting of
a cartridge tube (1) that is open at the rear and has a front end wall (2) with a nozzle (3) moulded thereon, a double-walled insert (4), which is disposed in the front part of the cartridge tube interior and has two concentric tube walls (41, 42) spaced apart by a narrow gap (43) and subdivides the front part of the cartridge tube interior into an annular outer sub-chamber (K1a) and an inner sub-chamber (K1b) and is open at the rear,
an annular piston (7), which closes off the outer sub-chamber (K1a) at the rear, and an inner piston (8), which closes off the inner sub-chamber (K1b) at the rear,
and a tub (9), which is insertable into the rear part of the cartridge tube (1) and forms a rear chamber (K2) and which has a rear tub base (10) with a central pin (11) moulded thereon as well as an annular piston (12) which closes the open front end of the tub (9) and is disposed between the tub wall and the central pin (11) and in which through-openings (14) are formed,
wherein the arrangement is such that the wall of the tub (9) rests with its front end face against the annular piston (7) that closes the annular sub-chamber (K1a), the pin (11) rests with its front end face against the piston (8) that closes the inner sub-chamber (K1b), the insert (4) rests with the rear end faces of its tube walls (41, 42) against the annular piston (12) that closes the tub (9), and the through-openings (14) in the annular piston (12) that closes the tub (9) open out into the gap (43) between the tube walls (41, 42) of the insert (4),
**characterized in that** the insert (4) is constructed at the front with an end wall (5) having an inner nozzle (6) disposed inside the nozzle (3) of the cartridge tube (1), and that through-openings (51, 52) are provided, which connect the outer sub-chamber (K1a) to the annular space between the nozzle (3) and the inner nozzle (6) as well as the gap (43) between the tube walls (41, 42) of the insert (4) to the annular space between the nozzle (3) and the inner nozzle (6).

2. Multichamber cartridge according to claim 1, wherein the tube walls (41, 42) of the insert (4) project by a specific distance axially from the rear end face of the pistons (7, 8) that close the front sub-chambers (K1a, K1b), and the annular piston (12) that closes the tub (9) is constructed with an annular groove (13) that is complementary to the projecting length.

3. Use of a multichamber cartridge according to claim 1 or 2 as a three-chamber cartridge for three material components, of which in each case one is accommodated in the rear chamber (K2) formed by the tub (9) and in the annular and the inner sub-chambers (K1a, K1b) formed in the front part of the cartridge tube interior, respectively.

## Revendications

1. Cartouche à plusieurs compartiments pour pâtes plastiques à plusieurs composants, avec des compartiments (KI, K2) disposés l'un derrière l'autre dans le sens axial, comprenant
un tube cartouche (1) ouvert à l'arrière avec une paroi frontale (2) antérieure et une embouchure (3) formée sur celle-ci, un insert (4) à double paroi disposé dans la partie antérieure de l'espace intérieur du tube cartouche avec deux parois tubulaires (41, 42) concentriques séparées par un espace intermédiaire (43) étroit, qui subdivise la partie antérieure de l'espace intérieur du tube cartouche en un compartiment partiel extérieur (K1a) de forme annulaire et en un compartiment partiel intérieur (K1b) et est ouvert à l'arrière,
un piston annulaire (7) fermant à l'arrière le compartiment partiel extérieur (K1 a) et un piston intérieur (8) fermant à l'arrière le compartiment partiel intérieur (K1b),
et un pot (9) formant un compartiment postérieur (K2) pouvant être inséré dans la partie postérieure du tube cartouche (1), muni d'un fond de pot postérieur (10) et d'un tourillon central (11) formé sur celui-ci, ainsi que d'un piston annulaire (12) dans lequel sont formés des orifices de passage (14), disposé entre la paroi du pot et le tourillon central (11), fermant l'extrémité antérieure ouverte du pot (9),
l'agencement étant prévu de telle sorte que la paroi du pot (9) repose avec sa face frontale antérieure contre le piston annulaire (7) fermant le compartiment partiel (K1a) de forme annulaire, le tourillon (11) repose avec sa face frontale antérieure contre le piston (8) fermant le compartiment partiel intérieur (K1b), l'insert (4) repose avec les faces frontales arrière de ses parois tubulaires (41, 42) contre le piston annulaire (12) fermant le pot (9), et les orifices de passage (14) dans le piston annulaire (12) fermant le pot (9) débouchent dans l'espace intermédiaire (43) entre les parois tubulaires (41, 42) de l'insert (4), **caractérisée en ce que** l'insert (4) est réalisé à l'avant avec une paroi frontale (5) munie d'une embouchure intérieure (6) disposée à l'intérieur de l'embouchure (3) du tube cartouche (1), et **en ce qu'**il est prévu des orifices de passage (51, 52) qui relient le compartiment partiel extérieur (K1a) et l'espace annulaire entre l'embouchure (3) et l'embouchure intérieure (6) et qui relient également l'espace intermédiaire (43) entre les parois tubulaires (41, 42) de l'insert (4) et l'espace annulaire entre l'embouchure (3) et l'embouchure intérieure (6).

2. Cartouche à plusieurs compartiments selon la revendication 1, les parois tubulaires (41, 42) de l'insert (4) dépassant d'une certaine distance dans le sens axial de la face frontale arrière des pistons (7, 8) fermant les compartiments partiels antérieurs (K1a, K1b) et le piston annulaire (12) fermant le pot (9) étant réalisé avec une rainure annulaire (13) complémentaire au dépassement.

3. Utilisation d'une cartouche à plusieurs compartiments selon la revendication 1 ou 2 en tant que cartouche à trois compartiments pour trois composants de matière, dont l'un est logé dans le compartiment postérieur (K2) formé par le pot (9), et les autres sont logés respectivement dans les compartiments partiels (K1a, K1b) annulaire et intérieur formés dans la partie antérieure de l'espace intermédiaire du tube cartouche.
